# EUROPÄISCHE PATENTSCHRIFT

(11) **EP 1 443 270 B1**
(45) Veröffentlichungstag und Bekanntmachung des Hinweises auf die Patenterteilung: **14.03.2012**
(21) Anmeldenummer: 04001055.5
(22) Anmeldetag: 20.01.2004
(51) Int. Cl.: F23D 14/36, F23D 14/64

(54) **Mischvorrichtung für Brenngas und Luft, vorzugsweise für Heizgeräte**
Mixing Device for Gas and Air, particularly for Heating Apparatus
Dispositif de mélange gaz/air, en particulier pour appareil de chauffage

(30) Priorität: 27.01.2003 AT 1002003
(43) Veröffentlichungstag der Anmeldung: 04.08.2004
(73) Patentinhaber: Vaillant GmbH, 42859 Remscheid (DE)
(72) Erfinder: Riecke, Harald, 42853 Remscheid (DE)
(74) Vertreter: Hocker, Thomas

(56) Entgegenhaltungen:
- DE-U- 29 506 691
- GB-A- 2 214 629
- US-A- 4 830 600
- US-A- 4 872 833
- US-A- 5 735 686
- US-A- 5 964 214
- PATENT ABSTRACTS OF JAPAN Bd. 1996, Nr. 09, 30. September 1996 (1996-09-30) & JP 8 128609 A (MIURA CO LTD), 21. Mai 1996 (1996-05-21)

## Beschreibung

Die Erfindung bezieht sich auf eine Mischvorrichtung für Brenngas und Luft, vorzugsweise für Heizgeräte.

Bei vollvormischenden Heizgeräten wird sehr häufig das Brenngas in einen Luftansaugstutzen vor einem Gebläse eingeleitet. Obwohl das Gebläse für erhebliche Turbulenzen sorgt, kommt es hierbei jedoch nicht zu einer vollständigen Durchmischung von Brenngas und Luft. Vielmehr ist festzustellen, dass insbesondere bei niedrigen Gebläsedrehzahlen nach wie vor Brenngasteilströme bindfadenmäßig wenig durchmischt das Gebläse durchlaufen. Dies hat zur Folge, dass ein Flächenbrenner an verschiedenen Stellen über ein sehr fettes und an anderen Stellen über ein sehr mageres Gemisch verfügt. Die fetten Stellen führen in der Regel zu hohen Verbrennungstemperaturen, was wiederum hohe Stickoxidwerte zur Folge hat. Übermäßig luftreiche, magere Stellen haben eine niedrige Verbrennungstemperatur und dem zur Folge hohe Kohlenmonoxidemissionen.

Aus DE 295 06 691 U1 ist eine Mischeinrichtung bekannt, bei welcher die Kontur des Laufrads und des Deckels eines Gebläses maßgeblich die Strömung des Brenngas- und Verbrennungsluftstroms beeinflussen. Hierbei wird eine möglichst laminare Fluidströmung angestrebt. Auf diese Art kann jedoch eine homogene Durchmischung nicht gewährleistet werden. Vielmehr sind fette Brenngasstreifen innerhalb des Strömungswegs wahrscheinlich. Der Erfindung liegt die Aufgabe zugrunde, auf einfache Art und Weise eine möglichst optimale Durchmischung von Brenngas und Luft zu ermöglichen.

Erfindungsgemäß wird dies bei einer Mischeinrichtung der eingangs erwähnten Art durch die kennzeichnenden Merkmale des unabhängigen Anspruches erreicht. Hierzu wird in eine Mischeinrichtung, durch die zumindest ein Teil der Verbrennungsluft geleitet wird, das Brenngas zentrisch eingedüst und auf eine Umlenkkontur geleitet, wodurch das Brenngas an den Außenrand der Mischeinrichtung gelangt. Hierdurch kreuzen sich der Brenngasstrom und der Luftstrom, wodurch es zu einer Vermischung kommt. Durch die Positionierung der Mischeinrichtung vor einem nachgeschalteten Gebläse wird erreicht, dass zusätzlich zu der Mischwirkung der Mischeinrichtung das nachgeschaltete Gebläse für eine wirkungsvolle Durchmischung sorgt. Werden die Umlenkkontur und die Rohfixierung einteilig hergestellt, so kommt es zu einer Bauteilreduzierung und auch die Bauteilkosten reduzieren sich hierdurch.

Die Erfindung wird nun anhand der Zeichnungen näher erläutert. Dabei zeigen
- Fig. 1 ein Heizgerät mit einer erfindungsgemäßen Mischeinrichtung,
- Fig. 2 ein Gebläse mit einer erfindungsgemäßen Mischeinrichtung,
- Fig. 3 die Mischeinrichtung im Detail,
- Fig. 4 das Kernstück der Mischeinrichtung 4 sowie
- Fig. 5 dasselbe Bauteil aus einer anderen Perspektive.

Figur 1 zeigt ein Heizgerät mit einer erfindungsgemäßen Mischeinrichtung. Das Gerät verfügt über einen Brenner 8, der sich zentrisch innerhalb eines Wärmeaustauschers 9 befindet. Dem Brenner 8 ist ein Gebläse 2 vorgeschaltet. Auf der Eintrittsseite des Gebläses 2 befindet sich die erfindungsgemäße Mischeinrichtung 4; in diese ragt eine Brenngasleitung 3.

Aus Figur 2 geht hervor, dass die Brenngasleitung 3 zentrisch in die Mischeinrichtung 4 eingeführt wird. Die Brenngasleitung 3 wird mittels einer Rohdixierung 5 zentrisch positioniert. Dies wird auch aus dem Schnitt der Mischeinrichtung in Figur 3 deutlich. Die Brenngasleitung 3 mündet in die Mischeinrichtung 4. Zwischen der Umlenkkontur 6 und dem Austritt aus der Brenngasleitung 3 befindet sich ein Abstand 7.

Beim Betrieb des Heizgerätes 1 wird Verbrennungsluft von dem Gebläse 2 durch die Mischeinrichtung 4 angesaugt. Brenngas strömt über die Brenngasleitung 3 in die Mischeinrichtung 4 ein, strömt auf die Umlenkkontur 6 und wird gezielt nach außen abgelenkt. Brenngas und Luft gelangen anschließend in das Gebläse 2 und werden dort weiter vermischt, anschließend unter einem Überdruck dem Brenner 8 zugeführt. Das Brenngas-Luft-Gemisch wird verbrannt, anschließend in dem Wärmeaustauscher 9 thermisch genutzt.

Häufig wird als Brenngas Erdgas verwendet, das zum größten Anteil über das Gas Methan (CH₄) verfügt. Methan weist mit einer Dichte von 0,7175 kg/m³ eine geringere Dichte als Luft (1,293 kg/m³) auf. Dies hat zur Folge, dass in ein Gebläse vorwiegend die schwereren Gase nach außen gedrückt werden, während die leichteren Gase im Inneren verbleiben. Bei Mischeinrichtungen gemäß dem Stand der Technik ist somit die Luft außen und das Brenngas tendenziell mehr im inneren Bereich zu finden.

Demgegenüber strömt das Brenngas bei einer erfindungsgemäßen Mischeinrichtung zunächst außen in das Gebläse ein, während die Luft sich sehr stark im Innenbereich befindet. Durch die Zentrifugalkraft wird anschließend die Luft stärker nach außen gedrückt, so dass es dann zu einer starken Vermischung mit dem außen befindlichen Methan kommt. Somit wird bei einer erfindungsgemäßen Mischeinrichtung eine deutlich bessere Vermischung als bei einer Mischeinrichtung gemäß dem Stand der Technik erreicht.

## Patentansprüche

1. Mischeinrichtung (4) für Brenngas und Verbrennungsluft, insbesondere für Heizgeräte, durch welche das Brenngas und zumindest ein Teil der Verbrennungsluft für eine Verbrennung geleitet wird, mit einer Brenngasleitung (3), welche in die Mischeinrichtung (4) ragt, wobei die Mischeinrichtung (4) strömungstechnisch einem Gebläse (2) vorgeschaltet ist und die Brenngasleitung (3) in der Mischeinrichtung (4) mit einem Abstand (7) zentrisch auf eine Umlenkkontur (6) mündet und die Umlenkkontur (6) derart gestaltet ist, dass das Brenngas radial an den Außenrand der Mischeinrichtung (4) gelenkt wird **dadurch gekennzeichnet, dass** die Umlenkkontur (6) und Rohrfixierung (5) einstückig sind.

2. Mischeinrichtung (4) gemäß Anspruch 1, **dadurch gekennzeichnet, dass** die Umlenkkontur (6) derart gestaltet ist, dass eine Erhebung zumindest näherungsweise zentrisch in Richtung Öffnung der Brenngasleitung (3) ragt und in Strömungsrichtung radial zum Außenrand der Mischeinrichtung (4) verläuft.

3. Mischeinrichtung (4) gemäß Anspruch 1 oder 2, **dadurch gekennzeichnet, dass** die Umlenkkontur (6) zentrisch auf dem Lüfterrad des Gebläses (2) angeordnet ist.

4. Mischeinrichtung (4) gemäß einem der Ansprüche 1 bis 3, **dadurch gekennzeichnet, dass** die Brenngasleitung (3) mittels einer Rohrfixierung (5) in der Mischeinrichtung (4) zentriert ist.

## Claims

1. Mixing device (4) for burnable gas and combustion air, in particular for heating apparatuses, through which the burnable gas and at least some of the combustion air are fed for combustion, comprising a burnable gas line (3) which projects into the mixing device (4), the mixing device (4) being arranged upstream of a fan (2) in the direction of flow and the burnable gas line (3) in the mixing device (4) opening centrally at a distance (7) onto a deflection contour (6) and the deflection contour (6) being formed in such a way that the burnable gas is directed radially onto the outer edge of the mixing device (4), **characterised in that** the deflection contour (6) and pipe fixing (5) are formed in one piece.

2. Mixing device (4) according to claim 1, **characterised in that** the deflection contour (6) is formed in such a way that a protrusion projects at least approximately centrally in the direction of the opening of the burnable gas line (3) and extends radially towards the outer edge of the mixing device (4) in the direction of flow.

3. Mixing device (4) according to either claim 1 or claim 2, **characterised in that** the deflection contour (6) is arranged centrally on the fan wheel of the fan (2).

4. Mixing device (4) according to any one of claims 1 to 3, **characterised in that** the burnable gas line (3) is centred in the mixing device (4) by means of a pipe fixing (5).

## Revendications

1. Appareil de mélange (4) pour gaz combustible et air comburant, notamment pour les appareils de chauffage, à travers lequel le gaz combustible et au moins une partie de l'air comburant sont apportés à la combustion, comprenant une conduite de gaz combustible (3) qui projette dans l'appareil de mélange (4), l'appareil de mélange (4) étant disposé en amont d'un ventilateur (2) dans la direction du courant et la conduite de gaz combustible (3) dans l'appareil de mélange (4) s'ouvrant de façon centrale à une distance (7) sur un contour de déviation (6) et le contour de déviation (6) étant formé de sorte que le gaz combustible soit dirigé radialement sur le bord externe de l'appareil de mélange (4), **caractérisé en ce que** le contour de déviation (6) et la fixation de tuyau sont formés en une pièce.

2. Appareil de mélange (4) selon la revendication 1, **caractérisé en ce que** le contour de déviation (6) est formé de sorte qu'une saillie projette au moins approximativement de façon centrale en direction de l'ouverture de la conduite de gaz combustible (3) et s'étende radialement vers le bord externe de l'appareil de mélange (4) dans la direction du courant.

3. Appareil de mélange (4) selon la revendication 1 ou la revendication 2, **caractérisé en ce que** le contour de déviation (6) est disposé de manière centrale sur l'hélice du ventilateur (2).

4. Appareil de mélange (4) selon l'une quelconque des revendications 1 à 3, **caractérisé en ce que** la conduite de gaz combustible (3) est centrée sur l'appareil de mélange (4) au moyen d'une fixation de tuyau (5).
